# EUROPÄISCHE PATENTANMELDUNG

(11) **EP 0 531 654 A1**
(43) Veröffentlichungstag der Anmeldung: **17.03.1993**
(21) Anmeldenummer: 92111704.0
(22) Anmeldetag: 09.07.1992
(51) Int. Cl.: B65D 5/42

(54) **Verkaufsverpackung für Gerätebatterien**

(30) Priorität: 11.09.1991 DE 9111279 U
(71) Anmelder: VARTA Batterie Aktiengesellschaft, D-30405 Hannover (DE)
(72) Erfinder: Lenz, Helmut, W-7080 Aalen (DE)
(74) Vertreter: Kaiser, Dieter Ralf, Dipl.-Ing.

(57) **Zusammenfassung**

Eine neue Verkaufsverpackung für Gerätebatterien besteht aus einem einzigen entsorgungsfreundlichem Material, z.B. Karton, wobei ihr ein einheitlicher Zuschnitt (1) dieses Materials zugrundeliegt, von welchem durch mehrfache Faltungen einerseits ein rückwärtiges Trägerteil mit einem erkerartigen aus diesem herausstehendem Aufnahmeraum für die Batterie und andererseits ein Fensterteil abgeteilt und aufeinandergeklebt werden.

Ein die Displayöffnung (11) unterbrechender Steg (12) verhindert ein Herausnehmen von Batterien aus der Originalverpackung, ohne daß diese beschädigt wird.

## Beschreibung

Die Neuerung betrifft eine Verkaufspackung für Gerätebatterien mit einem der Form der Batterien angepaßten Aufnahmebehälter. Sie ist vorzugsweise zur Verpackung und zur Präsentation von Batterien in Rundzellenform vorgesehen.

Für diesen Zweck sind bis heute in großem Umfang sogenannte Blister- oder Folienverpackungen im Gebrauch. Diese bestehen aus einem meist farbig bedruckten Karton als Träger und einem auf diesem aufgesiegelten, vakuumgeformten Kunststoffteil.

Derartige Verpackungen genügen den Forderungen des Handels insoweit, als sie in den Regalen der Warenhäuser und Supermärkten die enthaltenen Gebrauchsartikel zugleich anbieten müssen, indem sie den Käufer mit ihrer dekorativen Beschriftung nicht nur auf den Hersteller aufmerksam machen, sondern ihn auch über technische Daten, Anwendungsgebiete und dergleichen informieren. Sie müssen die Verkaufsberatung ersetzen und sind in diesem Sinne - neben der Schutzfunktion für den Inhalt - auch eine Verkaufshilfe.

Den verschärften Gesetzesauflagen für den Umweltschutz werden die Klarsichtsverpackungen vom Blister-Typ jedoch nicht mehr gerecht, weil das chemisch sehr widerstandsfähige Folienmaterial entweder gar nicht oder nur unter sehr großem Aufwand einem Recycling unterworfen werden kann. Hinzukommt, daß bei der Entsorgung verbrauchter Packungen neben den Folien andere Bestandteile der Verpackung berücksichtigt werden müssen, deren Wiederverwertung u.U. problemlos ist, die aber eine umständliche Abtrennung erforderlich machen.

Es stellte sich daher die Aufgabe, für kleine Batterien, insbesondere Rundzellen, eine Verkaufsverpackung verfügbar zu machen, die neben einer vorteilhaften Präsentation ihres Inhalts eine materialmäßige Zusammensetzung aufweist, welche umweltfreundlich ist und dem Verbraucher bei der Entsorgung keine Probleme bereitet.

Die Aufgabe wird erfindungsgemäß durch eine Verkaufsverpackung gelöst, wie sie durch den Anspruch 1 definiert ist.

Der Verkaufsverpackung liegt danach ein einheitlicher länglicher Zuschnitt aus einem entsorgungsfreundlichem Material zugrunde. Der Zuschnitt wird ohne weitere Zutaten durch bloßes Falten und Verkleben zu einem ganzteiligen Verpackungselement geformt. Aus dem Zuschnitt gehen in wenigen Arbeitsschritten der Träger das Aufnahmebehältnis und ein Sichtfenster für dessen Inhalt in einem hervor.

Als besonders günstiges Material kommt Karton infrage, der über das Altpapier entsorgt werden kann.

Der Gegenstand der Erfindung soll anhand einer Figur verdeutlicht werden.

Die Figur zeigt eine bevorzugte Ausführungsform der neuen Verkaufsverpackung und deren Herstellungsgang im letzten Vorstadium der Fertigstellung.

Wie aus der Darstellung leicht ersichtlich, wird aus einem ursprünglich flachliegenden, länglichen Kartonzuschnitt 1 durch eine Faltlinie 2 im mittleren Bereich des Zuschnitts ein Trägerteil (Zurückgeklappter Abschnitt) und ein Fensterteil gebildet.

Das Trägerteil ist um die Breite zweier Flächenabschnitte 3,4 von denen Abschnitt 3 bereits an der Faltlinie 2 ansetzt und Abschnitt 4 den Träger etwa in seiner Mitte teilt, gegenüber dem Fensterteil verlängert. Durch die zusätzlichen Flächenabschnitte mit den begrenzenden Faltlinien 2,5,6,7 wird beim deckungsgleichen Verkleben der Enden des ursprünglichen Zuschnitts (siehe Pfeil) ein prismatischer Raum zur Aufnahme der Batterien 8 gewonnen, indem das Trägerteil mit seiner unteren Hälfte erkerartig nach außen vorsteht.

Um den Aufnahmeraum auch an den Seiten zu schließen, sind an dem ursprünglichen Zuschnitt weitere schmale Flächenabschnitte 9,9', 10,10' mit Faltlinien parallel zur Längsrichtung des Zuschnitts vorgesehen.

Der Batterie-Aufnahmeraum wird damit bei der fertigen Verpackung außer von dem unteren Bereich des Trägerteils, der seine Rückwand bildet, von den Flächenabschnitten 3,4,9,9', die seine Seitenwände bilden, umgrenzt. Seine Beschickung mit Batterien erfolgt in dem hier dargestellten Stadium des Faltvorganges. Er kann sowohl von oben als auch von den Seiten her befüllt werden.

Nach dem Füllen wird der Aufnahmeraum durch Ankleben der Flächenabschnitte 10,10' an die Rückseite des Fensterteils, was gleichzeitig mit dem Zusammenkleben der Endpartien des Zuschnitts geschieht, geschlossen.

In dem Fensterteil des ursprünglichen Zuschnitts ist ein Ausschnitt 11 nach Lage und Größe so ausgespart, daß er nach Fertigstellung der Verpackung die Displayfläche für den Inhalt des Batterie-Aufnahmeraumes bildet, wobei deren Öffnungsquerschnitt etwa dem Umriß des Aufnahmeraumes entspricht. Der Ausschnitt 11 ist ferner durch einen Steg 12 unterteilt, welcher verhindert, daß aus der Originalpackung frische Batterien entnommen werden können, ohne die Packung zu beschädigen.

Die Verkaufsverpackung wird schließlich vervollständigt durch ein Aufhängeloch 13.

Mit der neuen Verkaufsverpackung sind mehrere Vorteile verbunden.

Zunächst besteht sie aus einem einzigen, die Umwelt nicht belastenden Stoff und kann unbedenklich dem Müll übergeben oder einer Werkstoffrückgewinnung zugeführt werden.

Gegenüber herkömmlichen Blisterpackungen besitzt sie den Vorzug, sowohl aufgehängt als auch aufgestellt werden zu können. Bei Blisterpackungen ist eine Aufstellung wegen des unteren Siegelrandes nicht möglich.

Dadurch, daß bei gleicher Displayfläche (Fensterausschnitt) die Verpackung um den unteren Siegelrand kürzer gehalten werden kann, sind Volumeneinsparungen bei den Sammel-und Versandkartons möglich.

Da die Verpackung aus einem flachliegendem Zuschnitt geformt wird, kann auch die Rückseite der Verpackung kostenneutral mehrfarbig bedruckt und für die Werbung benutzt werden.

Der Mittelsteg im Fenster der Batterieaufnahme hat die Funktion eines Frischsiegels oder Garantiestreifens, da er unkontrolliertes Auswechseln von Batterien verhindert.

Wo das Batterie-Design durch einen Steg beeinträchtigt wird, kann bei einer alternativen Ausführungsform der Neuerung die Öffnungshöhe des Fensters durch geringe Wandüberstände, welche die Batterie oben und unten überdecken und dadurch festhalten, der gleiche Zweck wie mit dem Steg erreicht werden, indem auch in diesem Fall eine Batterie-Entnahme ohne Verletzung der Packung nicht möglich ist.

## Patentansprüche

1. Verkaufsverpackung für Gerätebatterie mit einem der Form der Batterien angepaßten Aufnahmebehälter, dadurch gekennzeichnet, daß der Aufnahmebehälter und sein Träger aus einem einheitlichen länglichen Zuschnitt aus einem entsorgungsfreundlichem Material hergestellt sind, daß durch eine Faltlinie im mittleren Bereich des Zuschnitts ein Fensterteil und ein Trägerteil gebildet sind, welche aufeinander gefaltet und verklebt sind, wobei das Trägerteil durch weitere Faltungen erkerartig nach außen vorsteht und einen prismatischen Raum für die Aufnahme der Batterie umgrenzt, und daß das Fensterteil eine Öffnung mit dem Umriß des Aufnahmeraumes der Batterien besitzt, deren Öffnungsquerschnitt durch Wandüberstände oder durch einen Mittelsteg so eingeschränkt ist, daß eine Entnahme von Batterien nur unter Verletzung der Verkaufspackung möglich ist.

2. Verkaufsverpackung nach Anspruch 1, dadurch gekennzeichnet, daß das einheitliche Material aus Karton besteht.

3. Verkaufspackung nach einem der Ansprüche 1 oder 2, dadurch gekennzeichnet, daß die Verkaufspackung nahe ihrem oberen Ende ein Aufhängeloch besitzt.
